# FASCICULE DE BREVET EUROPEEN

(11) **EP 2 948 971 B1**
(45) Date de publication et mention de la délivrance du brevet: **15.03.2017**
(21) Numéro de dépôt: 14701060.7
(22) Date de dépôt: 21.01.2014
(51) Int. Cl.: H01H 3/46, H01H 33/90, H01H 33/02

(54) **APPAREILLAGE ÉLECTRIQUE À DOUBLE MOUVEMENT DE CONTACTS COMPORTANT UN DISPOSITIF DE RENVOI À DEUX LEVIERS**
ELEKTRISCHE VORRICHTUNG MIT DOPPELTER BEWEGUNG VON KONTAKTEN MIT EINER UMKEHRVORRICHTUNG MIT ZWEI HEBELN
ELECTRICAL APPARATUS WITH DUAL MOVEMENT OF CONTACTS COMPRISING A RETURN DEVICE WITH TWO LEVERS

(30) Priorité: 24.01.2013 FR 1350612
(43) Date de publication de la demande: 02.12.2015
(73) Titulaire: General Electric Technology GmbH, 5400 Baden (CH)
(72) Inventeur: OZIL, Joël, 01390 St-André-de-Corcy (FR); DARLES, Ludovic, 69100 Villeurbanne (FR); CODA, Benjamin, 69100 Villeurbanne (FR); GREGOIRE, Cyril, 69006 Lyon (FR)
(74) Mandataire: Brevalex
(86) Numéro de dépôt international: PCT/EP2014/051128
(87) Numéro de publication internationale: WO 2014/114637

(56) Documents cités:
- EP-A1- 0 689 218
- EP-A2- 0 809 269
- WO-A1-2012/155952
- DE-C1- 10 003 357
- FR-A1- 2 491 675
- JP-A- H0 340 324
- US-A1- 2006 151 438

## Description

### DOMAINE TECHNIQUE

L'invention concerne un appareillage électrique de ligne de transport de courant électrique, tel qu'un sectionneur ou un disjoncteur haute ou moyenne tension à double mouvement de contacts, comportant un contact mobile principal et un contact mobile secondaire, ainsi qu'un mécanisme de liaison des deux contacts mobiles permettant un entraînement du contact mobile secondaire par le contact mobile principal.

L'invention concerne plus particulièrement un disjoncteur ou un sectionneur pour lequel l'entraînement du contact mobile secondaire est optimisé pour limiter la course et optimiser l'accélération du contact mobile secondaire au cours d'une phase d'ouverture de l'appareillage.

### ÉTAT DE LA TECHNIQUE ANTÉRIEURE

Un disjoncteur à double mouvement de contacts comporte deux contacts qui sont aptes à se déplacer l'un par rapport à l'autre et par rapport à une structure fixe, lors d'une phase d'ouverture ou de fermeture du disjoncteur.

De manière générale, l'un des deux contacts mobiles, communément appelé contact mobile principal, est entraîné par un mécanisme d'entraînement, et il entraîne l'autre contact mobile, communément appelé contact mobile secondaire, par l'intermédiaire d'un mécanisme de renvoi.

Ce mécanisme de renvoi est généralement conçu pour que le déplacement du contact mobile secondaire soit simultané et opposé au déplacement du contact mobile principal.

Les documents EP-A-1.933.348 et EP-A-0.809.269 décrivent chacun un sectionneur à double mouvement de contacts qui comporte un système comportant deux bielles et un organe de renvoi central par l'intermédiaire duquel le contact mobile principal entraîne le contact mobile secondaire.

Lors de l'ouverture du sectionneur, le contact mobile principal et le contact mobile secondaire se déplacent simultanément en sens opposés.

Le mécanisme d'entraînement du contact mobile doit donc être capable de produire une énergie suffisamment importante pour mettre en mouvement les deux contacts mobiles simultanément. Cette énergie est donc relativement importante au début de la phase d'ouverture du sectionneur.

De plus, le mécanisme d'entraînement fournit une énergie qui permet aux contacts mobiles d'atteindre rapidement une vitesse suffisamment importante pour la rupture d'un arc électrique se formant entre les deux contacts mobiles.

Ainsi, les dimensions des composants du mécanisme d'entraînement, des contacts mobiles et du mécanisme de renvoi sont relativement importantes pour pouvoir résister aux efforts mis en jeu lors de l'ouverture ou de la fermeture du sectionneur.

Le document EP-B-0.992.050 décrit un système de liaison du contact mobile principal avec le contact mobile secondaire comportant une tige de traction solidaire du contact mobile principal, un levier pivotant et une pièce de liaison fixée au contact mobile secondaire.

Une branche du levier est en forme de fourche et est apte à coopérer avec un doigt porté par la tige de traction. L'autre branche du levier porte un doigt qui coopère avec une encoche de la pièce de liaison.

La coopération du doigt porté par la tige de traction avec la fourche du levier permet au contact mobile secondaire de rester immobile dans un premier temps de l'étape d'ouverture puis d'être entraîné par le contact mobile principal dans un deuxième temps de l'étape d'ouverture. Ainsi, l'énergie nécessaire à la mise en mouvement des contacts mobiles est répartie dans le temps.

Cependant, l'accélération de chaque contact mobile est continue, les vitesses des contacts mobiles sont les plus élevées à des positions différentes de celles pour lesquelles l'arc électrique entre les contacts mobiles doit être rompu.

DE-C1-10003357 décrit un appareillage électrique de ligne de transport de courant électrique d'après le préambule de la revendication 1. L'invention a pour but de proposer un appareillage électrique tel qu'un sectionneur pour lequel les moyens de liaison des contacts mobiles l'un avec l'autre permettent de limiter les efforts d'entraînement des contacts mobiles, tout en permettant d'avoir une vitesse relative d'un contact mobile par rapport à l'autre qui est maximale lorsque le contact entre les contacts mobiles est sur le point de se rompre.

### EXPOSÉ DE L'INVENTION

L'invention propose un appareillage électrique de ligne de transport de courant électrique comportant un contact mobile principal et un contact mobile secondaire, dont chacun est apte à se déplacer par rapport à un bâti fixe de l'appareillage le long de l'axe principal de l'appareillage entre une position de fermeture de l'appareillage et une position d'ouverture de l'appareillage, dans lequel le contact mobile principal est relié au contact mobile secondaire par l'intermédiaire d'un mécanisme de renvoi qui transforme le déplacement du contact mobile principal dans un sens en un déplacement du contact mobile secondaire en sens opposé au sens de déplacement du contact mobile principal,
caractérisé en ce que le mécanisme de renvoi comporte deux leviers reliés l'un à l'autre en série qui sont montés pivotants par rapport au bâti fixe autour d'axes de pivotement respectifs parallèles, dont chaque levier est relié au contact mobile principal ou au contact mobile secondaire d'une part et à l'autre levier d'autre part.

L'entraînement du contact mobile secondaire par l'intermédiaire d'un mécanisme de renvoi à deux leviers montés en série permet d'optimiser la course et la vitesse de déplacement du contact mobile secondaire en fonction de la position du contact mobile principal lors d'une phase d'ouverture de l'appareillage.

De préférence, le mécanisme de renvoi est réalisé de manière telle que lors du déplacement du contact mobile principal entre une première position correspondant à la position de fermeture de l'appareillage et une position intermédiaire, le mécanisme de renvoi ne transforme pas le déplacement du contact mobile principal en un déplacement du contact mobile secondaire et lors du déplacement du contact mobile principal entre ladite position intermédiaire et une troisième position correspondant à la position d'ouverture de l'appareillage, le mécanisme de renvoi transforme le déplacement du contact mobile principal en un déplacement du contact mobile secondaire.

De préférence, un premier levier du mécanisme de renvoi comporte une première branche qui est reliée au contact mobile principal et une deuxième branche qui est reliée à un deuxième levier du mécanisme de renvoi, et le deuxième levier comporte une première branche qui est reliée à la deuxième branche du premier levier et une deuxième branche qui est reliée au contact mobile secondaire.

De préférence, la première branche du deuxième levier comporte une gorge dans laquelle un doigt suiveur solidaire de la deuxième branche du premier levier est apte à se déplacer lors du pivotement du premier levier.

De préférence, la gorge comporte une première portion qui est en forme d'arc de cercle centré sur l'axe de pivotement du premier levier par rapport au bâti lorsque le deuxième levier est dans sa position de fermeture de l'appareillage.

De préférence, le doigt suiveur se déplace dans la première portion de la gorge pendant que le contact mobile principal se déplace entre ladite première position et ladite position intermédiaire.

De préférence, la gorge comporte une deuxième portion dans laquelle le doigt suiveur se déplace pendant que le contact mobile principal se déplace entre ladite position intermédiaire et ladite troisième position, pour permettre au premier levier d'entraîner le deuxième levier en rotation autour de son axe de pivotement.

De préférence, la forme de la deuxième portion de la gorge est définie de manière telle que pendant que le contact mobile principal se déplace depuis ladite position intermédiaire vers ladite troisième position, la vitesse de pivotement du deuxième levier augmente progressivement.

De préférence, la forme de la deuxième portion de la gorge est définie de manière telle que pendant que le contact mobile principal se déplace depuis ladite position intermédiaire vers ladite troisième position, la vitesse de pivotement du deuxième levier augmente progressivement puis diminue progressivement.

De préférence, la vitesse du contact principal est supérieure à la vitesse du contact mobile secondaire pendant que le contact mobile principal se déplace depuis ladite position intermédiaire vers ladite troisième position.

De préférence, la vitesse du contact principal est inférieure ou égale à la vitesse du contact mobile secondaire puis est supérieure à la vitesse du contact mobile secondaire pendant que le contact mobile principal se déplace depuis ladite position intermédiaire vers ladite troisième position.

### BRÈVE DESCRIPTION DES DESSINS

D'autres caractéristiques et avantages de l'invention apparaîtront à la lecture de la description détaillée qui va suivre pour la compréhension de laquelle on se reportera aux dessins annexés dans lesquels :
- la figure 1 est une représentation schématique en perspective d'une chambre de coupure d'un appareillage électrique réalisée selon les enseignements de l'invention ;
- les figures 2A et 2B sont des détails à plus grande échelle du mécanisme de renvoi représenté à la figure 1 ;
- les figures 3A à 3D sont des vues en plan montrant des états successifs de la chambre de coupure lors d'une phase d'ouverture de l'appareillage ;
- la figure 4 est un graphique représentant le déplacement de chaque contact mobile par rapport au bâti de l'appareillage lors d'une phase d'ouverture de l'appareillage selon un exemple de réalisation de l'invention.

### EXPOSÉ DÉTAILLÉ DE MODES DE RÉALISATION PARTICULIERS

Pour la description de l'invention, on adoptera à titre non limitatif les orientations longitudinale, verticale et transversale selon le repère L, V, T indiqué à la figure 1.

On a représenté à la figure 1 un appareillage électrique 10 tel que par exemple une chambre de coupure d'un disjoncteur de ligne de transport de courant électrique à moyenne ou haute tension.

La chambre de coupure 10 comporte un bâti fixe 12 de forme principale cylindrique et d'axe principal A orienté ici longitudinalement.

La chambre de coupure 10 comporte aussi, agencés à l'intérieur du bâti 12, un contact mobile principal 14 et un contact mobile secondaire 16 agencés coaxialement au bâti 12. Le contact mobile principal et le contact mobile secondaire 16 sont montés mobiles par rapport au bâti 12 en coulissement axialement le long de l'axe principal A du bâti 12.

Ici, le contact mobile secondaire 16 consiste en une tige axiale dont une extrémité axiale 16a est apte à être reçue dans une portion de contact 18 du contact mobile principal 14.

Chaque contact mobile 14, 16 est raccordé électriquement à un conducteur électrique et les contacts mobiles 14, 16 sont aptes à se déplacer axialement dans le bâti 12 entre une position de fermeture représentée à la figure 1, dans laquelle les contacts mobiles 14, 16 sont en contact l'un avec l'autre, pour permettre la circulation d'un courant électrique au travers de la chambre de coupure 10, et une position d'ouverture représentée à la figure 3D dans laquelle les contacts mobiles 14, 16 sont situés à distance l'un de l'autre, empêchant toute circulation de courant électrique au travers de la chambre de coupure 10.

Le déplacement des contacts mobiles 14, 16 est réalisé par l'intermédiaire de moyens d'entraînement (non représentés) qui sont reliés au contact mobile principal 14 et par l'intermédiaire d'un mécanisme de renvoi 20 qui relie le contact mobile principal 14 au contact mobile secondaire 16.

Le mécanisme de renvoi 20 permet de transmettre les efforts d'entraînement provenant des moyens d'entraînement vers le contact mobile secondaire 16, par l'intermédiaire du contact mobile principal 14.

Le mécanisme de renvoi 20 est aussi conçu pour transformer le déplacement du contact mobile principal 14 dans un premier sens en un déplacement du contact mobile secondaire 16 dans un sens opposé par rapport au contact mobile principal 14.

Comme on peut le voir aux figures 3A à 3D, lors d'une phase d'ouverture de la chambre de coupure 10, le contact mobile principal 14 est entraîné en déplacement axialement dans un premier sens, qui est ici vers la gauche en se référant aux figures, et le contact mobile secondaire 16 est entraîné en déplacement axialement dans un deuxième sens opposé au premier sens, c'est-à-dire ici vers la droite.

Comme on peut le voir plus en détails aux figures 2A et 2B, le mécanisme de renvoi 20 comporte deux leviers 22, 24 reliés l'un à l'autre en série, qui sont montés pivotants par rapport au bâti 12 autour d'axes transversaux parallèles B, C associés et deux bielles 26, 28 reliant les leviers 22, 24 aux contacts mobiles 14, 16.

Une première bielle 26 relie le contact mobile principal 14 à un premier levier 22 et la deuxième bielle 28 relie le deuxième levier 24 au contact mobile secondaire 16.

Le premier levier 22 est constitué de deux branches 30, 32 reliées entre elles au niveau de l'axe B de pivotement du premier levier 22. Le premier levier 22 comporte ainsi une première branche 30 dont l'extrémité libre 30a est reliée au contact mobile principal par l'intermédiaire de la première bielle 26 et comporte une deuxième branche 32 dont l'extrémité libre 32a est reliée au deuxième levier 24.

Le deuxième levier 24 est lui aussi constitué de deux branches 34, 36 reliées entre elles au niveau de l'axe C de pivotement du deuxième levier 24. Le deuxième levier 24 comporte ainsi une première branche 34 qui est reliée à la deuxième branche 32 du premier levier 22 et comporte une deuxième branche 36 dont l'extrémité libre 36a est reliée au contact mobile secondaire 16 par l'intermédiaire de la deuxième bielle 28.

La première branche 34 du deuxième levier 24 comporte une gorge 38 dans laquelle un doigt suiveur 40, porté par la deuxième branche 32 du premier levier 22 est apte à se déplacer.

La forme de la gorge 38 est définie pour que lors d'une phase d'ouverture de la chambre de coupure 10, dans un premier temps de cette phase d'ouverture, le contact mobile principal 14 se déplace le long de l'axe principal A longitudinal et le contact mobile secondaire 16 reste immobile puis, dans un deuxième et un troisième temps de la phase d'ouverture, le contact mobile principal 14 entraîne le contact mobile secondaire 16 en déplacement le long de l'axe principal A longitudinal.

Aussi, la forme de la gorge 38 est définie pour que le contact mobile principal 14 entraîne le contact mobile secondaire 16 lorsque le contact mobile principal 14 est situé entre sa position d'ouverture de la chambre de coupure et une position intermédiaire située entre la position d'ouverture et la position de fermeture de la chambre de coupure 10.

Lorsque le contact mobile principal 14 est dans cette position intermédiaire, les deux contacts mobiles 14, 16 sont raccordés électriquement ou non raccordés électriquement.

Ainsi, dans ce premier temps de la phase d'ouverture de la chambre de coupure 10, seul le contact mobile principal 14 se déplace, l'énergie nécessaire à la mise en mouvement de ce seul contact mobile 14 est donc moindre que l'énergie nécessaire à la mise en mouvement des deux contacts mobiles 14, 16. Aussi, l'encombrement global du bâti 12 de la chambre de coupure 10 est limité puisque la course du contact mobile secondaire 16 est limitée.

A cet effet, la gorge 38 comporte une première portion 42 qui est en forme d'arc de cercle centré sur l'axe B de pivotement du premier levier 22 lorsque le deuxième levier 24 est dans sa position de fermeture de l'appareillage. Cette première portion 42 de la gorge 38 est la portion radialement externe de la gorge 38, par rapport à l'axe C de pivotement du deuxième levier 24.

Lorsque le doigt suiveur 40 se déplace dans la première portion 42 de la gorge 38, et que le contact mobile secondaire 16 est dans sa position initiale de fermeture de la chambre de coupure 10, comme on peut le voir par exemple à la figure 2A, le doigt suiveur 40 ne s'appuie pas sur les parois de la gorge 38, le deuxième levier 24 n'est alors pas entraîné en pivotement par le premier levier 22.

La gorge 38 comporte une deuxième portion 44 qui est formée dans le prolongement de la première portion 42, et dont la forme est définie de manière que lorsque le doigt suiveur 40 se déplace dans cette deuxième portion 44 de la gorge 38, il s'appuie sur l'une des parois de la gorge 38.

Le deuxième levier 24 est alors entraîné en pivotement par le premier levier 22 et entraîne par conséquent le contact mobile secondaire 16 en déplacement par rapport au bâti 12.

Ici, comme on peut le voir à la figure 2B, la deuxième portion 44 de la gorge 38 est globalement rectiligne et est radiale par rapport à l'axe C de pivotement du deuxième levier. Il sera compris que l'invention n'est pas limitée à cette forme de la deuxième portion 44, qui peut aussi être courbe sans sortir du domaine de l'invention.

On a représenté aux figures 3A à 3D différentes positions d'actionnement successives de la chambre de coupure 10 selon l'invention, pendant une phase d'ouverture de la chambre de coupure 10.

A la figure 3A, la chambre de coupure 10 est représentée dans sa position initiale fermée dans laquelle les contacts mobiles 14, 16 sont raccordés électriquement et dans laquelle chacun des contacts mobiles 14, 16 est dans une position initiale de fermeture, permettant la circulation d'un courant électrique au travers de la chambre de coupure 10.

Lors de la phase d'ouverture, le contact mobile principal 14 est entraîné de manière continue par les moyens d'entraînement en déplacement axial le long de l'axe principal A de la chambre de coupure, ici vers la gauche, depuis sa position initiale de fermeture représenté à la figure 3A, jusqu'à sa position finale d'ouverture de la chambre de coupure représentée à la figure 3D.

Dans son déplacement axial, le contact mobile principal 14 entraîne le premier levier 22 en pivotement autour de son axe B de pivotement, par l'intermédiaire de la première bielle 26.

Le doigt suiveur 40 décrit alors une trajectoire en forme d'arc de cercle centré sur l'axe B de pivotement du premier levier 22.

Dans un premier temps de la phase d'ouverture de la chambre de coupure 10, correspondant au passage de l'état représenté à la figure 3A à l'état représenté à la figure 3B, le contact mobile principal 14 se déplace selon une certaine course.

Pendant ce premier temps, le doigt suiveur 40 se déplace dans la première portion 42 de la gorge 38. Le deuxième levier est dans une position correspondant à la position initiale de fermeture du contact mobile secondaire 16. Ainsi, le centre de l'arc de cercle formé par la première portion 42 de la gorge 38 est centré sur l'axe de pivotement B du premier levier 22.

Ainsi, comme on l'a dit précédemment, pendant ce premier temps de la phase d'ouverture, le deuxième levier 24 n'est pas entraîné en pivotement autour de son axe C de pivotement par le premier levier 22, le contact mobile secondaire 16 reste donc immobile dans sa position initiale de fermeture de la chambre de coupure. Par conséquent, pendant ce premier temps de la phase d'ouverture, seul le contact mobile principal 14 s'est déplacé axialement.

A l'issue de ce premier temps de la phase d'ouverture, dans une position intermédiaire du contact mobile principal 14 représentée à la figure 3B, seul le contact mobile principal 14 est décalé axialement par rapport à sa position initiale de fermeture de la chambre de coupure 10, le contact mobile secondaire 16 est dans sa position initiale de fermeture.

Dans un deuxième temps de la phase d'ouverture, correspondant au passage de l'état représenté à la figure 3B à l'état représenté à la figure 3C, le contact mobile principal 14 continue son déplacement axial, franchissant la position intermédiaire décrite précédemment. Le contact mobile principal 14 entraîne ainsi le premier levier 22 et donc le doigt suiveur 40 en pivotement autour de l'axe B de pivotement du premier levier.

Pendant ce deuxième temps, le doigt suiveur 40 se déplace dans la deuxième portion 44 de la gorge 38.

La forme de la deuxième portion 44 de la gorge 38 et la trajectoire en forme d'arc de cercle du doigt suiveur 40 ont pour conséquence que le doigt suiveur 40 s'appuie sur une paroi de la deuxième portion 44 De la gorge 38, entraînant par conséquent le deuxième levier 24 en pivotement autour de son axe C dans un sens inverse du sens de rotation du premier levier 22 en pivotement autour de son axe B. ici, le deuxième levier 24 pivote donc dans le sens horaire.

En pivotant, le deuxième levier 24 entraîne le contact mobile secondaire 16 en coulissement par rapport au bâti 12 dans un sens opposé au coulissement du contact mobile principal 14, c'est-à-dire ici vers la droite en se reportant aux figures.

La disposition des axes de pivotement B, C des leviers 22, 24 par rapport au bâti 12, ainsi que les orientations et dimensions des branches des leviers 22, 24 sont définies de manière telle que pendant ce deuxième temps de la phase d'ouverture, le doigt suiveur 40 se rapproche progressivement de l'axe de pivotement C du deuxième levier 24.

Par ce rapprochement de l'axe de pivotement C du deuxième levier 24, l'inclinaison entre la trajectoire du doigt suiveur 40 et la première branche 34 du deuxième levier 24 augmente.

Il en résulte, par un système de bras de levier, que la vitesse de pivotement du deuxième levier 24 augmente progressivement pendant ce deuxième temps de la phase d'ouverture.

Ainsi, la vitesse de déplacement du contact mobile secondaire 16 augment elle aussi progressivement pendant le deuxième temps de la phase d'ouverture.

Pendant ce deuxième temps de la phase d'ouverture, les deux contacts mobiles 14, 16 se déplacent simultanément et en sens opposés. Aussi, au moins la vitesse de déplacement du contact mobile secondaire 16 augmente progressivement.

Aussi, les courses des contacts mobiles 14, 16 sont définies de manière que le raccordement électrique entre les contacts mobiles 14, 16 est rompu lorsque la vitesse relative entre les deux contacts mobiles 14, 16 devient la plus importante, ou à toute autre position avant ou pendant la phase d'accélération du contact mobile secondaire 16.

A l'issue de ce deuxième temps de la phase d'ouverture, de préférence, les contacts mobiles sont séparés et le doigt suiveur 40 est situé entre les deux axes B, C de pivotement des leviers. Le doigt suiveur 40 est à sa position la plus proche de l'axe C de pivotement du deuxième levier 24.

A cet instant, la vitesse relative entre les contacts mobiles 14, 16 est maximale, favorisant la rupture de l'arc électrique.

Ensuite, pendant un troisième temps de la phase d'ouverture de la chambre de coupure 10, correspondant au passage de l'état représenté à la figure 3C à l'état représenté à la figure 3D, les contacts mobiles continuent leurs déplacements en sens opposés.

Le doigt suiveur 40 se déplace dans la gorge 38 en s'éloignant progressivement de l'axe C de pivotement du deuxième levier, la vitesse de pivotement du deuxième levier 24 diminue alors progressivement.

Par conséquent, durant le troisième temps de la phase d'ouverture, le contact mobile secondaire 16 ralentit progressivement par rapport à sa vitesse de déplacement maximale.

A l'issue du troisième temps de la phase d'ouverture, qui est aussi la fin de la phase d'ouverture, les moyens d'entraînement du contact mobile principal 14 sont arrêtés, le contact mobile principal 14 est par conséquent stoppé, ainsi que le contact mobile secondaire 16.

Puisque le contact mobile secondaire 16 ralentit progressivement pendant ce troisième temps de la phase d'ouverture, son énergie cinétique est réduite, l'énergie nécessaire pour l'arrêt du contact mobile secondaire 16 est par conséquent réduite elle aussi.

Ainsi, par le système de renvoi 20 à double levier et par la forme particulière de la gorge 38, le contact mobile principal 14 entraîne le contact mobile secondaire 16 lorsque le contact mobile principal 14 est dans une position axiale située entre la position d'ouverture de la chambre de coupure 10 et la position intermédiaire représentée à la figure 3B. Aussi, le contact mobile principal 14 n'entraîne pas le contact mobile secondaire 16 lorsque le contact mobile principal 14 est dans une position axiale située entre la position de fermeture de la chambre de coupure 10 et la position intermédiaire représentée à la figure 3B.

On a représenté à la figure 4 un graphique représentant le déplacement, ou la course de chaque contact mobile 14, 16 par rapport au bâti 12, lors de la phase d'ouverture, pour un exemple de réalisation de l'invention.

Une première courbe 50 de ce graphique est rectiligne et représente la course du contact mobile principal 14 par rapport au bâti. La deuxième courbe 52, est non rectiligne, représente la course du contact mobile secondaire 16 par rapport au bâti 12.

Une troisième courbe 66 représente la distance relative entre les deux contacts mobiles 14, 16.

Chaque courbe 50, 52 comporte une première portion 54, 56 correspondant au déplacement du contact mobile 14, 16 associé pendant le premier temps de la phase d'ouverture, c'est-à-dire jusqu'à un instant T1.

Pendant ce premier temps, comme on l'a dit précédemment, seul le contact mobile principal 14 se déplace, le contact mobile secondaire 16 reste immobile.

C'est pourquoi la première portion 56 de la courbe 52 associée au contact mobile secondaire 16 est rectiligne et confondu avec l'axe des abscisses.

Chaque courbe 50, 52 comporte aussi une deuxième portion 58, 60 correspondant au déplacement du contact mobile 14, 16 associé pendant le deuxième temps de la phase d'ouverture, c'est-à-dire depuis l'instant T1 jusqu'à un instant T2.

Pendant ce deuxième temps de la phase d'ouverture, le contact mobile principal 14 entraîne le contact mobile secondaire 16 et la vitesse de déplacement du contact mobile secondaire 16 augmente progressivement.

C'est pourquoi la deuxième portion 60 de la courbe 52 associée au contact mobile secondaire 16 est concave et ouverte vers le haut.

Comme on peut le voir par la troisième courbe 66, c'est pendant ce deuxième temps que les deux contacts mobiles 14, 16 viennent en contact l'un avec l'autre, à l'instant T3 pour lequel la courbe 66 coupe l'axe des abscisses.

A l'instant T2, c'est-à-dire à la fin du deuxième temps de la phase de fermeture, la vitesse du contact mobile secondaire 16, est maximale.

Après cet instant T2, c'est-à-dire pendant le troisième temps de la phase de fermeture, la vitesse du contact mobile secondaire 16 diminue progressivement.

Chaque courbe 50, 52 comporte ainsi une troisième portion 62, 64 correspondant au déplacement du contact mobile 14, 16 associé pendant le troisième temps de la phase d'ouverture, c'est-à-dire depuis l'instant T2 jusqu'à un instant T4.

La troisième portion 64 de la courbe 52 associée au contact mobile secondaire 16 est concave et ouverte vers le haut, et la courbe 52 comporte un point d'inflexion au moment correspondant à l'instant T2.

Selon encore un autre aspect de l'invention, les dimensions des leviers 22, 24 sont définies pour que la vitesse du contact principal 14 soit supérieure à la vitesse du contact mobile secondaire 16 lors du deuxième temps de la phase d'ouverture, et lors du troisième temps de la phase d'ouverture.

Selon une variante de cet autre aspect de l'invention, les dimensions des leviers 22, 24 sont définies pour que la vitesse du contact principal 14 soit inférieure ou égale à la vitesse du contact mobile secondaire 16 lors du deuxième temps de la phase d'ouverture, et que, lors du troisième temps de la phase d'ouverture, la vitesse du contact mobile principal 14 soit supérieure à la vitesse du contact mobile secondaire 16 lors du troisième temps de la phase d'ouverture.

La fermeture de la chambre de coupure 10 s'effectue selon un déplacement inverse à celui qui vient d'être décrit, c'est-à-dire en passant de l'état représenté à la figure 3D à l'état représenté à la figure 3A.

Dans un premier temps, correspondant au passage de l'état représenté à la figure 3D à l'état représenté à la figure 3B, en passant par l'état représenté à la figure 3C, les moyens d'entraînement entraînent le contact mobile principal 14 en déplacement le long de l'axe A du bâti 12 pour qu'il se rapproche du contact mobile secondaire 16.

Le contact mobile secondaire 16 est entraîné par le contact mobile principal 14 par l'intermédiaire du mécanisme de renvoi 20, en déplacement en sens inverse du contact mobile principal 14, c'est-à-dire que les contacts mobiles 14, 16 se rapprochent l'un de l'autre, puis viennent en contact électrique.

La chambre de coupure 10 est alors fermée.

Les contacts mobiles 14, 16 se déplacent au-delà de cette position de contact, jusqu'à la position relative correspondant à l'état représenté à la figure 3B, dans lequel le contact mobile secondaire 16 est dans sa position de fermeture de la chambre de coupure 10.

Dans cet état, le deuxième levier 24 est dans sa position angulaire par rapport à son axe C de pivotement pour laquelle de l'arc de cercle formé par la première portion 42 de la gorge 38 est centré sur l'axe B de pivotement du premier levier 22. Aussi, dans cet état, le doigt suiveur 40 parvient dans la première portion 42 de la gorge 38.

Ensuite, dans un deuxième temps de la phase de fermeture de la chambre de coupure 10, le contact mobile continue son déplacement, entraînant le premier levier 22, et donc le doigt suiveur 40.

Le doigt suiveur 40 se déplace dans la première portion 42 de la gorge 38, le deuxième levier 24 n'est alors pas entraîné en pivotement par le premier levier 22.

Le contact mobile secondaire 16 reste par conséquent immobile.

A l'issue de ce deuxième temps, qui est aussi l'issue de la phase de fermeture, la chambre de coupure 10 est dans l'état représenté à la figue 3A, les moyens d'entraînement du contact mobile principal 14 sont stoppés.

## Revendications

1. Appareillage (10) électrique de ligne de transport de courant électrique comportant un contact mobile principal (14) et un contact mobile secondaire (16), dont chacun est apte à se déplacer par rapport à un bâti fixe de l'appareillage le long de l'axe principal A de l'appareillage (10) entre une position de fermeture de l'appareillage (10) et une position d'ouverture de l'appareillage (10),
dans lequel le contact mobile principal (14) est relié au contact mobile secondaire (16) par l'intermédiaire d'un mécanisme de renvoi (20) qui transforme le déplacement du contact mobile principal (14) dans un sens en un déplacement du contact mobile secondaire (16) en sens opposé au sens de déplacement du contact mobile principal,
**caractérisé en ce que** le mécanisme de renvoi (20) comporte deux leviers (22, 24) reliés l'un à l'autre en série qui sont montés pivotants par rapport au bâti fixe (12) autour d'axes de pivotement (B, C) respectifs parallèles, dont chaque levier (22, 24) est relié au contact mobile principal (14) ou au contact mobile secondaire (16) d'une part et à l'autre levier (24, 22) d'autre part.

2. Appareillage (10) selon la revendication 1, **caractérisé en ce que** le mécanisme de renvoi (20) est réalisé de manière telle que lors du déplacement du contact mobile principal (14) entre une première position correspondant à la position de fermeture de l'appareillage (10) et une position intermédiaire, le mécanisme de renvoi (20) ne transforme pas le déplacement du contact mobile principal (14) en un déplacement du contact mobile secondaire (16) et lors du déplacement du contact mobile principal (14) entre ladite position intermédiaire et une troisième position correspondant à la position d'ouverture de l'appareillage (10), le mécanisme de renvoi (20) transforme le déplacement du contact mobile principal (14) en un déplacement du contact mobile secondaire (16).

3. Appareillage (10) selon la revendication 2, **caractérisé en ce qu'**un premier levier (22) du mécanisme de renvoi (20) comporte une première branche (30) qui est reliée au contact mobile principal (14) et une deuxième branche (32) qui est reliée à un deuxième levier du mécanisme de renvoi (20), et le deuxième levier (24) comporte une première branche (34) qui est reliée à la deuxième branche (32) du premier levier (22) et une deuxième branche (36) qui est reliée au contact mobile secondaire (16).

4. Appareillage (10) selon la revendication 3, **caractérisé en ce que** la première branche (34) du deuxième levier (24) comporte une gorge (38) dans laquelle un doigt suiveur (40) solidaire de la deuxième branche (32) du premier levier (22) est apte à se déplacer lors du pivotement du premier levier (22).

5. Appareillage (10) selon la revendication 4, **caractérisé en ce que** la gorge (38) comporte une première portion (42) qui est en forme d'arc de cercle centré sur l'axe (B) de pivotement du premier levier (22) par rapport au bâti (12) lorsque le deuxième levier (24) est dans sa position de fermeture de l'appareillage (10).

6. Appareillage (10) selon la revendication 5, **caractérisé en ce que** le doigt suiveur (40) se déplace dans la première portion (42) de la gorge (38) pendant que le contact mobile principal (14) se déplace entre ladite première position et ladite position intermédiaire.

7. Appareillage (10) selon la revendication 6, **caractérisé en ce que** la gorge (38) comporte une deuxième portion (44) dans laquelle le doigt suiveur (40) se déplace pendant que le contact mobile principal (14) se déplace entre ladite position intermédiaire et ladite troisième position, pour permettre au premier levier (22) d'entraîner le deuxième levier (24) en rotation autour de son axe de pivotement (C).

8. Appareillage (10) selon la revendication 7, **caractérisé en ce que** la forme de la deuxième portion (44) de la gorge (38) est définie de manière telle que pendant que le contact mobile principal (14) se déplace depuis ladite position intermédiaire vers ladite troisième position, la vitesse de pivotement du deuxième levier (24) augmente progressivement.

9. Appareillage (10) selon la revendication 7, **caractérisé en ce que** la forme de la deuxième portion (44) de la gorge (38) est définie de manière telle que pendant que le contact mobile principal (14) se déplace depuis ladite position intermédiaire vers ladite troisième position, la vitesse de pivotement du deuxième levier (24) augmente progressivement puis diminue progressivement.

10. Appareillage (10) selon la revendication 9, **caractérisé en ce que** la vitesse du contact principal (14) est supérieure à la vitesse du contact mobile secondaire (16) pendant que le contact mobile principal (14) se déplace depuis ladite position intermédiaire vers ladite troisième position.

11. Appareillage (10) selon la revendication 9, **caractérisé en ce que** la vitesse du contact principal (14) est inférieure ou égale à la vitesse du contact mobile secondaire (16) puis est supérieure à la vitesse du contact mobile secondaire (16) pendant que le contact mobile principal (14) se déplace depuis ladite position intermédiaire vers ladite troisième position.

## Patentansprüche

1. Elektrische Leitungseinrichtung (1) zum Transportieren von elektrischem Strom, enthaltend ein bewegliches Hauptkontaktstück (14) und ein bewegliches Nebenkontaktstück (16), von denen jedes dazu geeignet ist, sich bezüglich eines festen Gestells der Einrichtung entlang der Hauptachse A der Einrichtung (10) zwischen einer Schließstellung zum Schließen der Einrichtung (10) und einer Offenstellung zum Öffnen der Einrichtung (10) zu verlagern,
wobei das bewegliche Hauptkontaktstück (14) mit dem beweglichen Nebenkontaktstück (16) über einen Umlenkmechanismus (20) verbunden ist, der die Verlagerung des beweglichen Hauptkontaktstücks (14) in einer Richtung in eine Verlagerung des beweglichen Nebenkontaktstücks (16) in der der Verlagerungsrichtung des beweglichen Hauptkontaktstücks entgegengesetzten Richtung umzuwandeln,
**dadurch gekennzeichnet, dass** der Umlenkmechanismus (20) zwei Hebel (22, 24) aufweist, die in Reihe miteinander verbunden sind und bezüglich des festen Gestells (12) um jeweilige, parallel verlaufende Schwenkachsen (B, C) verschwenkbar gelagert sind, wovon jeder Hebel (22, 24) mit dem beweglichen Hauptkontaktstück (14) oder dem beweglichen Nebenkontaktstück (16) einerseits und mit dem weiteren Hebel (24, 22) andererseits verbunden ist.

2. Einrichtung (10) nach Anspruch 1, **dadurch gekennzeichnet, dass** der Umlenkmechanismus (20) derart ausgeführt ist, dass bei Verlagerung des beweglichen Hauptkontaktstücks (14) zwischen einer ersten Stellung, die der Schließstellung zum Schließen der Einrichtung (10) entspricht, und einer Zwischenstellung der Umlenkmechanismus (20) die Verlagerung des beweglichen Hauptkontaktstücks (14) nicht in eine Verlagerung des beweglichen Nebenkontaktstücks (16) umwandelt und dass bei der Verlagerung des beweglichen Hauptkontaktstücks (14) zwischen der Zwischenstellung und einer dritten Stellung, die der Offenstellung zum Öffnen der Einrichtung (10) entspricht, der Umlenkmechanismus (20) die Verlagerung des beweglichen Hauptkontaktstücks (14) in eine Verlagerung des beweglichen Nebenkontaktstücks (16) umwandelt.

3. Einrichtung (10) nach Anspruch 2, **dadurch gekennzeichnet, dass** ein erster Hebel (22) des Umlenkmechanismus (20) einen ersten Schenkel (30) aufweist, der mit dem beweglichen Hauptkontaktstück (14) verbunden ist, sowie einen zweiten Schenkel (32), der mit einem zweiten Hebel des Umlenkmechanismus (20) verbunden ist, und der zweite Hebel (24) einen ersten Schenkel (34) aufweist, der mit dem zweiten Schenkel (32) des ersten Hebels (22) verbunden ist, sowie einen zweiten Schenkel (36), der mit dem beweglichen Nebenkontaktstück (16) verbunden ist.

4. Einrichtung (10) nach Anspruch 3, **dadurch gekennzeichnet, dass** der erste Schenkel (34) des zweiten Hebels (24) eine Nut (38) aufweist, in welcher ein fest mit dem zweiten Schenkel (32) des ersten Hebels (22) verbundener Nachführfinger (40) sich beim Verschwenken des ersten Hebels (22) verlagern kann.

5. Einrichtung (10) nach Anspruch 4, **dadurch gekennzeichnet, dass** die Nut (38) einen ersten Abschnitt (42) aufweist, der in auf die Schwenkachse (B) des ersten Hebels (22) bezüglich des Gestells (12) zentrierter Kreisbogenform vorliegt, wenn der zweite Hebel (24) in seiner Schließstellung zum Schließen der Einrichtung (10) ist.

6. Einrichtung (10) nach Anspruch 5, **dadurch gekennzeichnet, dass** der Nachführfinger (40) sich in dem ersten Abschnitt (42) der Nut (38) verlagert, während das bewegliche Hauptkontaktstück (14) sich zwischen der ersten Stellung und der Zwischenstellung verlagert.

7. Einrichtung (10) nach Anspruch 6, **dadurch gekennzeichnet, dass** die Nut (38) einen zweiten Abschnitt (44) aufweist, in welchem der Nachführfinger (40) sich verlagert, während das bewegliche Hauptkontaktstock (14) sich zwischen der Zwischenstellung und der dritten Stellung verlagert, um dem ersten Hebel (22) zu gestatten, den zweiten Hebel (24) um seine Schwenkachse (C) drehend mitzunehmen.

8. Einrichtung (10) nach Anspruch 7, **dadurch gekennzeichnet, dass** die Form des zweiten Abschnitts (44) der Nut (38) so bestimmt ist, dass während der Verlagerung des beweglichen Hauptkontaktstücks (14) von der Zwischenstellung in die dritte Stellung die Schwenkgeschwindigkeit des zweiten Hebels (24) allmählich zunimmt.

9. Einrichtung (10) nach Anspruch 7, **dadurch gekennzeichnet, dass** die Form des zweiten Abschnitts (44) der Nut (38) so bestimmt ist, dass während der Verlagerung des beweglichen Hauptkontaktstücks (14) von der Zwischenstellung in die dritte Stellung die Schwenkgeschwindigkeit des zweiten Hebels (24) allmählich zunimmt und dann allmählich abnimmt.

10. Einrichtung (10) nach Anspruch 9, **dadurch gekennzeichnet, dass** die Geschwindigkeit des Hauptkontaktstücks (14) höher als die Geschwindigkeit des beweglichen Nebenkontaktstücks (16) ist, während sich das bewegliche Hauptkontaktstück (14) von der Zwischenstellung in die dritte Stellung verlagert.

11. Einrichtung (10) nach Anspruch 9, **dadurch gekennzeichnet, dass** die Geschwindigkeit des Hauptkontaktstücks (14) geringer oder gleich der Geschwindigkeit des beweglichen Nebenkontaktstücks (16) ist, dann höher als die Geschwindigkeit des beweglichen Nebenkontaktstücks (16) ist, während sich das bewegliche Hauptkontaktstück (14) von der Zwischenstellung in die dritte Stellung verlagert.

## Claims

1. Electric power line switchgear (10) comprising a main movable contact (14) and a secondary movable contact (16), each of which is capable of moving relative to a stationary housing of the switchgear along a main axis A of the switchgear (10) between a closed position of the switchgear (10) and an open position of the switchgear (10);
wherein the main movable contact (14) is connected to the secondary movable contact (16) by means of a crank mechanism (20) that transforms the movement of the main movable contact (14) in one direction into a movement of the secondary movable contact (16) in a direction opposite the direction of movement of the main movable contact;
the switchgear being **characterized in that** the crank mechanism (20) comprises two levers (22, 24) connected to each other in series which are mounted to pivot relative to the stationary housing (12) about respective parallel pivot axes (B, C), each lever (22, 24) being connected firstly the main movable contact (14) or the secondary movable contact (16), and secondly to the other lever (24, 22).

2. Switchgear (10) according to claim 1, **characterized in that** the crank mechanism (20) is made in such a manner that when the main movable contact (14) moves between a first position corresponding to the closed position of the switchgear (10) and an intermediate position, the crank mechanism (20) doesn't transform the movement of the main movable contact (14) in a movement of the secondary movable contact (16) and when the main movable contact (14) moves between said intermediate position and a third position corresponding to the open position of the switchgear (10), the crank mechanism (20) transforms the movement of the main movable contact (14) in a movement of the secondary movable contact (16).

3. Switchgear (10) according to claim 2, **characterized in that** a first lever (22) of the crank mechanism (20) comprises a first branch (30) that is connected to the main movable contact (14) and a second branch (32) that is connected to a second lever of the crank mechanism (20), and the second lever (24) comprises a first branch (34) that is connected to the second branch (32) of the first lever (22) and a second branch (36) that is connected to the secondary movable contact (16).

4. Switchgear (10) according to claim 3, **characterized in that** the first branch (34) of the second lever (24) includes a slot (38) in which a follower pin (40) secured to the second branch (32) of the first lever (22) is capable of moving during pivoting of the first lever (22).

5. Switchgear (10) according to claim 4, **characterized in that** the slot (38) comprises a first portion (42) that is of circularly arcuate shape centered on the pivot axis (B) of the first lever (22) relative to the housing (12) when the second lever (24) is in its closed position of the switchgear (10).

6. Switchgear (10) according to claim 5, **characterized in that** the follower pin (40) moves in the first portion (42) of the slot (38) when the main movable contact (14) moves between said first position and said intermediate position.

7. Switchgear (10) according to claim 6, **characterized in that** the slot (38) comprises a second portion (44) in which the follower pin moves when the main movable contact (14) moves between said intermediate position and said third position to drive the second lever (24) in rotation about its pivot axis (C).

8. Switchgear (10) according to claim 7, **characterized in that** the shape of the second portion (44) of the slot (38) is defined in such a manner that when the main movable contact (14) moves from said intermediate position to said third position , the pivot speed of the second lever (24) increases progressively.

9. Switchgear (10) according to claim 7 or claim 8, **characterized in that** the shape of the second portion (44) of the slot (38) is defined in such a manner that when the main movable contact (14) moves from said intermediate position to said third position, the pivot speed of the second lever (24) increases progressively and then reduces progressively.

10. Switchgear (10) according to claim 9, **characterized in that** the speed of the main contact (14) is greater than the speed of the secondary movable contact (16) when the main movable contact (14) moves from said intermediate position to said third position.

11. Switchgear (10) according to claim 9, **characterized in that** the speed of the main contact (14) is less than or equal to the speed of the secondary movable contact (16) then is greater than the speed of the secondary movable contact (16) when the main movable contact (14) moves from said intermediate position to said third position.
